# FASCICULE DE BREVET EUROPEEN

(11) **EP 0 789 374 B1**
(45) Date de publication et mention de la délivrance du brevet: **05.06.2002**
(21) Numéro de dépôt: 97400082.0
(22) Date de dépôt: 16.01.1997
(51) Int. Cl.: H01H 33/56

(54) **Dispositif de décharge de pression à distance du gaz de remplissage d'un disjoncteur**
Vorrichtung zur fernbetätigten Druckentlastung des Füllgases eines Leistungsschalters
Remote controlled pressure relief device for the filling gas of a circuit breaker

(30) Priorité: 06.02.1996 FR 9601407
(43) Date de publication de la demande: 13.08.1997
(73) Titulaire: GEC ALSTHOM T & D SA, 75116 Paris (FR)
(72) Inventeur: Ardyna, Henry, 69210 Eveux (FR); Drevon, Gérard, 69500 Bron (FR)
(74) Mandataire: Gosse, Michel

(56) Documents cités:
- CH-A- 422 981
- FR-A- 2 323 257
- US-A- 2 925 484

## Description

La présente invention se rapporte à un dispositif de décharge de pression à distance du gaz de remplissage d'un disjoncteur.

Elle concerne plus précisément un dispositif de décharge de pression du gaz de remplissage d'un disjoncteur comportant une chambre de coupure communiquant avec un bloc de remplissage en gaz diélectrique et porté par un châssis-support, dispositif de décharge de pression comprenant un orifice traversant une paroi du disjoncteur et reliant l'intérieur de la chambre de coupure et l'extérieur du disjoncteur et une membrane obturant cet orifice de façon étanche et fixée à ladite paroi par des organes de fixation.

De façon classique, sur les disjoncteurs conventionnels, cette membrane couramment appelée disque de rupture est disposée à une extrémité de la chambre de coupure, au sommet dans le cas d'une chambre de coupure verticale. Elle est conçue de façon à éclater, lorsque la pression interne de la chambre de coupure atteint une certaine valeur, correspondant à un fonctionnement défectueux du disjoncteur entraînant un échauffement du gaz diélectrique. Ce fonctionnement défectueux est de façon générale lié à un défaut d'ouverture du disjoncteur. L'élimination de la membrane se réalise donc automatiquement sans intervention humaine.

Or les disjoncteurs sont de plus en plus équipés de moyens perfectionnés de détection de défaut et de commande de coupure en cas de défaut, complétant l'utilisation d'une telle membrane. Cependant, dans certains cas, même en cas de détection de défaut et de coupure, une fois le disjoncteur hors tension, il existe dans le disjoncteur des contraintes internes qui peuvent entraîner un éclatement de la chambre de coupure.

L'invention propose un dispositif de décharge de pression permettant par une intervention manuelle la décharge de pression du gaz diélectrique, c'est-à-dire une décharge de pression du gaz diélectrique possible dans tous les cas jugés nécessaires, et ceci sans danger pour l'opérateur.

Pour ce faire, le dispositif conforme à l'invention comporte un organe d'élimination de ladite membrane commandé à distance.

Ledit organe d'élimination peut consister en un organe de destruction de ladite membrane ou en un organe de destruction desdits organes de fixation.

Dans le premier cas, ledit organe de destruction de la paroi peut consister en un agencement de fusion au moins partiel de ladite membrane ou en un agencement de pointeau percuteur monté en vis-à-vis de ladite membrane.

Dans le second cas, ledit organe de destruction des organes de fixation peut consister en un agencement de fusion de ceux-ci.

Avantageusement, le dispositif est installé sur le bloc de remplissage.

L'invention est décrite ci-après plus en détail à l'aide de figures ne représentant qu'un mode de réalisation préféré de l'invention.

La figure 1 est une vue de face d'un disjoncteur conventionnel à chambre de coupure verticale.

Les figures 2 à 4 sont des vues en coupe horizontale du bloc de remplissage du disjoncteur de la figure 1, équipé d'un dispositif conforme à l'invention.

Un disjoncteur conventionnel à chambre de coupure verticale tel que décrit sur la figure 1 comporte un châssis-support 1 sur lequel est monté un carter-support 2 dans lequel est logé le mécanisme de transmission de commande de la chambre de coupure 3 supporté par des isolateurs 4. Une armoire de regroupement 5 contient les éléments basse tension, par exemple les organes de surveillance.

Dans ou sur le carter-support 2, est disposé le bloc de remplissage 6 tel que représenté sur les figures 2 à 4.

Ce bloc de remplissage 6 comporte un passage 11 pour le gaz diélectrique de remplissage de la chambre de coupure 3 avec une première embouchure 7 destinée à recevoir un système de remplissage, une deuxième embouchure 8 destinée à recevoir un appareil de contrôle de type densistat ou manomètre, une troisième embouchure 9 destinée à recevoir une vanne d'isolement permettant l'isolement de la chambre de coupure 3 en cas de démontage de l'appareil de contrôle et une quatrième embouchure 10 de communication avec la chambre de coupure 3.

Le dispositif de décharge de pression du gaz de remplissage comprend un orifice 12 traversant une paroi du bloc de remplissage 6, reliant l'intérieur du passage 11 et l'extérieur et obturé par une membrane fixée à la paroi par des organes de fixation, par exemple des vis de fixation, de façon étanche grâce à des joints d'étanchéité. Le dispositif de décharge de pression comporte un organe d'élimination de la membrane commandé à distance dont trois variantes sont représentées sur les figures 2 à 4.

L'organe d'élimination peut consister en un organe de destruction de ladite membrane.

Selon la variante représentée sur la figure 2, une plaquette 16 fixée à la paroi par des vis 14, 15 et comportant un alésage traversant 17. Cet alésage 17 est obturé par une membrane 13 en matériau fusible, par exemple en métal fusible tel que le plomb, dans laquelle est noyée une résistance reliée à un système de commande à distance. Par branchement de cette résistance, la membrane 13 fond et est éliminée permettant ainsi la décharge de pression du gaz diélectrique de remplissage par l'alésage 17.

Selon la variante représentée sur la figure 3, l'organe de destruction de la paroi consiste en un agencement de pointeau percuteur monté en vis-à-vis d'une membrane 13' formée dans une plaquette 16' fixée sur la paroi par des vis 14', 15'. Sur cette plaquette 16', est fixé l'agencement de pointeau percuteur comportant un carter 20, par exemple cylindrique, dans lequel est logé un pointeau 21 monté coulissant dans un cylindre 23 monté fixe dans le carter 20, sollicité par un ressort de compression 22 et retenu à l'état non actif par un cliquet de retenue escamotable logé dans le cylindre 23. A partir d'un système de commande à distance et par l'intermédiaire d'une bobine 25, le cliquet est escamoté, libérant le pointeau 21 qui, poussé par le ressort 22, vient percer la membrane 13' et ouvrir l'orifice 12, permettant la décharge de pression du gaz diélectrique de remplissage par l'orifice 12 et un orifice 24 réalisé dans le carter 20.

L'organe d'élimination peut également consister en un organe de destruction des organes de fixation.

Selon la variante représentée sur la figure 4, une plaquette ou membrane 13" obture l'orifice 12 et est fixée à la paroi par des rivets 14" et 15" en matériau fusible, par exemple en métal fusible tel que le plomb, et dans lesquels est noyée une résistance connectée à un système de commande à distance. A partir de ce système, par branchement des résistances, les rivets 14", 15" sont fondus, libérant la plaquette 13" qui tombe et libère l'orifice 12 par lequel s'évacue le gaz diélectrique de remplissage.

A la place des rivets fusibles 14", 15", peuvent être utilisées des vis dont la destruction peut être obtenue par une charge pyrotechnique.

## Revendications

1. Dispositif de décharge de pression du gaz de remplissage d'un disjoncteur comportant une chambre de coupure (3) communiquant avec un bloc de remplissage (6) en gaz diélectrique et porté par un châssis-support (1), dispositif de décharge de pression comprenant
- un orifice (12) traversant une paroi du disjoncteur et reliant l'intérieur de la chambre de coupure (3) et l'extérieur du disjoncteur,
- une membrane (13, 13', 13") obturant cet orifice (12) de façon étanche et fixée à ladite paroi par des organes de fixation,
**caractérisé en ce qu'**il comporte un organe d'élimination de ladite membrane (13, 13', 13") commandé à distance.

2. Dispositif selon la revendication 1, **caractérisé en ce que** ledit organe d'élimination consiste en un organe de destruction de ladite membrane (13, 13").

3. Dispositif selon la revendication 1, **caractérisé en ce que** ledit organe d'élimination consiste en un organe de destruction desdits organes de fixation (14", 15").

4. Dispositif selon la revendication 2, **caractérisé en ce que** ledit organe de destruction de la paroi consiste en un agencement de fusion au moins partiel de ladite membrane (13).

5. Dispositif selon la revendication 2, **caractérisé en ce que** ledit organe de destruction de la paroi consiste en un agencement de pointeau percuteur (21) monté en vis-à-vis de ladite membrane (13').

6. Dispositif selon la revendication 3, **caractérisé en ce que** ledit organe de destruction des organes de fixation (14", 15") consiste en un agencement de fusion de ceux-ci.

7. Dispositif selon l'une des revendications précédentes, **caractérisé en ce qu'**il est installé sur le bloc de remplissage (6).

## Patentansprüche

1. Vorrichtung zur Druckentlastung des Füllgases eines Leistungsschalters mit einer Trennkammer (3), welche mit einem Block zur Füllung (6) mit dielektrischem Gas kommuniziert und von einem Stützgestell (1) getragen ist, welche Druckentlastungsvorrichtung umfasst
- eine Öffnung (12), welche eine Wand des Trennschalters durchbricht und das Innere der Trennkammer (3) und die Umgebung des Leistungsschalters verbindet,
- eine Membran (13, 13', 13"), welche diese Öffnung (12) gasdicht verschließt und an der Wand durch Befestigungsmittel befestigt ist,
**dadurch gekennzeichnet, dass** sie ein ferngesteuertes Mittel zur Beseitigung der Membran (13, 13', 13") aufweist.

2. Vorrichtung nach Anspruch 1, **dadurch gekennzeichnet, dass** das Beseitigungsmittel aus einem Mittel zur Zerstörung der Membran (13, 13") besteht.

3. Vorrichtung nach Anspruch 1, **dadurch gekennzeichnet, dass** das Beseitigungsmittel aus einem Mittel zur Zerstörung der Befestigungsmittel (14", 15") besteht.

4. Vorrichtung nach Anspruch 2, **dadurch gekennzeichnet, dass** das Mittel zur Zerstörung der Wand aus einer Vorrichtung zum wenigstens teilweisen Schmelzen der Membran (13) besteht.

5. Vorrichtung nach Anspruch 2, **dadurch gekennzeichnet, dass** das Mittel zur Zerstörung der Wand aus einer gegenüber der Membran (13') montierten Vorrichtung mit Durchschlagsstößel (21) besteht.

6. Vorrichtung nach Anspruch 3, **dadurch gekennzeichnet, dass** das Mittel zur Zerstörung der Befestigungsmittel (14", 15") aus einer Vorrichtung zu deren Schmelzen besteht.

7. Vorrichtung nach einem der vorhergehenden Ansprüche, **dadurch gekennzeichnet, dass** sie auf dem Füllblock (6) angebracht ist.

## Claims

1. A depressurizer for depressurizing the gas filling a circuit-breaker including a break chamber (3) communicating with a filler unit (6) for filling it with dielectric gas and carried by a support frame (1), which depressurizer includes:
- an orifice (12) in a wall of the circuit-breaker connecting the interior of the break chamber (3) to the exterior of the circuit-breaker, and
- a membrane (13, 13', 13") shutting off said orifice (12) in a sealed manner and fixed to said wall by fixing members,
which device is **characterized in that** it includes a remote-controlled eliminator device for eliminating said membrane (13, 13', 13").

2. A depressurizer according to claim 1, **characterized in that** said eliminator device is a device for destroying said membrane (13, 13").

3. A depressurizer according to claim 1, **characterized in that** said eliminator device is a member for destroying said fixing members (14", 15").

4. A depressurizer according to claim 2, **characterized in that** said device for destroying the wall [sic] is an arrangement for at least partly melting said membrane (13).

5. A depressurizer according to claim 2, **characterized in that** said device for destroying the wall [sic] is a striker pin arrangement (21) facing said membrane (13').

6. A depressurizer according to claim 3, **characterized in that** said device for destroying the fixing members (14", 15") is an arrangement for melting them.

7. A depressurizer according to any preceding claim, **characterized in that** it is installed on the filler unit (6).
